# EUROPÄISCHE PATENTSCHRIFT

(11) **EP 0 942 132 B1**
(45) Veröffentlichungstag und Bekanntmachung des Hinweises auf die Patenterteilung: **02.05.2002**
(21) Anmeldenummer: 99890044.3
(22) Anmeldetag: 08.02.1999
(51) Int. Cl.: E05B 63/18, E05B 65/08, E05C 9/00

(54) **Schaltsperre für Mehrriegelverschlüsse**
Safety device against wrong operation of espagnolettes
Dispositif de sécurité du type anti-fausse manoeuvre pour espagnolettes

(30) Priorität: 11.03.1998 AT 43598
(43) Veröffentlichungstag der Anmeldung: 15.09.1999
(73) Patentinhaber: ROTO FRANK EISENWARENFABRIK AKTIENGESELLSCHAFT, 8401 Kalsdorf bei Graz (AT)
(72) Erfinder: Hötzl, Manfred, 8055 Graz (AT); Bombardella, Andreas, 8401 Kalsdorf (AT)
(74) Vertreter: Müllner, Erwin, Dr.

(56) Entgegenhaltungen:
- DE-A- 3 307 209
- DE-A- 4 039 961
- US-A- 5 542 720

## Beschreibung

Die Erfindung betrifft eine Schaltsperre für Mehrriegelverschlüsse, beispielsweise an Schiebetüren, mit mindestens einer hinter einer Stulpschiene geführten Schubstange für die Riegelbetätigung.

Mehrriegelverschlüsse sind entweder drückerbetätigt oder schlüsselbetätigt, das heißt, die Kraft zum Verschieben der Schubstangen und der Riegel wird entweder durch Verdrehen des Drückers aus der Mittelstellung oder durch Drehen des Schlüssels aufgebracht. Darüber hinaus gewinnen auch Fremdantriebe (Elektroantriebe) zum Sperren und Entriegeln von Mehrriegelverschlüsse an Bedeutung. Wenn bei geöffneter Tür der Mehrriegelverschluß versehentlich betätigt wird, dann gelangen die Riegel in eine Stellung, in der sie beim Schließen der Tür mit den stockseitigen Schließstücken kollidieren. Dadurch kann es zu Beschädigungen der Riegel, der Mechanik und der Schließstücke kommen.

Bei Einsteckschlössern ist es bekannt, zusätzlich zur Schlossfalle eine Tastfalle vorzusehen, die bei geschlossener Tür nicht in eine Schließblechtasche eingreift, sondern in das Schloss eingeschoben wird. Ihr Fallenschaft greift in die Schlossmechanik und erlaubt nur im eingeschobenen Zustand ein Aussperren des Riegels. Ergänzend oder an Stelle diese Maßnahme ist es zweckmäßig, bei Mehrriegelverschlüssen eine Schaltsperre direkt im Bereich der Schubstange vorzusehen.

Eine Schaltsperre gemäß des Oberbegriffes von Anspruch 1 ist in DE 4 039 961 A beschrieben. Die erfindungsgemäße Schaltsperre ist dadurch gekennzeichnet, dass ein gefederter Tastbolzen die Stulpschiene rechtwinkelig durchgreift und unter Federkraft über diese vortritt, dass der Tastbolzen ein Langloch in der Schubstange durchsetzt und dass der Tastbolzen über eine zur Schubstange parallel liegende Brücke mit einem Rastbolzen zu dessen synchroner Verschiebung verbunden ist, der in eine Öffnung der Schubstange, deren Verschiebung sperrend eintaucht und bei Zurückdrücken des Tastbolzens, etwa beim Schließen der Schiebetür, gegen die Federkraft aus der Öffnung ausrastet und das Verschieben der Schubstange freigibt. Nur wenn die Türe geschlossen ist, befindet sich der Tastbolzen in der eingeschobenen Lage, da ihm gegenüber im Türstock kein Schließstück und keine Ausnehmung vorgesehen ist. In dieser Lage wird der Rastbolzen aus der Verriegelungsstellung der Schubstange ausgehoben. Immer dann, wenn die Tür offen steht, kommt die Federkraft zur Wirkung, der Tastbolzen ist ausgeschoben und damit der Rastbolzen in der Sperrstellung für eine Verschiebung der Schubstangen. Wird über den Drücker oder den Schlüssel versucht, bei geöffneter Tür das Mehrriegelschloss zu betätigen, dann gelingt dies nicht. Da die Riegel bei geöffneter Tür nicht ausgesperrt werden können, kann es zu keiner Beschädigung im Zuge einer Fehlbedienung kommen.

Es ist zweckmäßig, wenn die Öffnung der Schubstange für den Eintritt des Rastbolzens eine Bohrung ist, die mit Abstand an das Langloch anschließt. Diese kann länglich ausgeführt sein, wobei der Rastbolzen dann ebenfalls einen ovalen Querschnitt aufweist. Dadurch wird der Widerstand bei Gewaltanwendung vergrößert. Eine besonders vorteilhafte Ausführungsform ist dadurch gekennzeichnet, dass die den Tastbolzen mit dem Rastbolzen verbindende Brücke etwa mittig zwischen Tast- und Rastbolzen mindestens einen randseitig angeordneten und die Stirnfläche der Brücke überragenden Vorsprung aufweist, dessen Länge mindestens der Höhe des Rastbolzens entspricht und dass die Schubstange zwischen dem Langloch für den Tastbolzen und der Öffnung für den Rastbolzen seitlich mindestens eine Ausnehmung aufweist, in die der Vorsprung bei eingerastetem Rastbolzen eingreift. Um zu verhindern, dass der Rastbolzen beim erfindungsgemäßen Einsatz des Mehrriegelverschlusses infolge eines Spiels im Bereich des Tastbolzens in eine Sperrstellung, etwa durch ein teilweises Eingreifen in eine Längsnut der Schubstange gelangt und dadurch den Verschluss blockiert, ist der Vorsprung an der Stirnfläche der Brücke vorgesehen. Dieser liegt etwa parallel zum Rastbolzen und liegt im Randbereich der Schubstange auf. Dadurch wird verhindert, dass der Rastbolzen in eine beliebige Ausnehmung in der Schubstange einrastet. Dies ist nur bei vollständig zurückgezogenen Riegeln möglich, da nur in dieser Stellung dem Rastbolzen die zugehörige Rastöffnung gegenüberliegt und ferner der Vorsprung als zusätzliche Sicherheitsmaßnahme in eine Ausnehmung seitlich am Rand der Schubstange eingreift. Diese zurückgezogene Stellung der Riegel wird durch den Rastbolzen und den bzw. die Vorsprünge der Brücke, welche in die Ausnehmungen der Schubstange greifen, blockiert. Die Ausführung ist in zweckmäßiger Weise derart gestaltet, dass zwei die den Tast- und den Rastbolzen tragende Stirnfläche der Brücke überragenden Vorsprünge jeweils randseitig und, bezogen auf die Längsmittelachse der Schubstange, symmetrisch auf der Stirnfläche angeordnet sind. Damit kommt es zu einer symmetrischen Krafteinleitung und einem Abstützen der Vorsprünge beiderseits eines Langloches an der Schubstange zur Verhinderung des Einrastens des Rastbolzens in dieses Langloch. Eine besonders betriebssichere und beim Einbau der Bauteile des Mehrriegelverschlusses unempfindliche Ausführung, ergibt sich, wenn die Brücke in einem auf der Stulpschiene angeordneten Gehäuse rechtwinkelig zur Stulpschiene geführt ist und wenn eine Feder mittig im Gehäuse angeordnet ist und an der Brücke angreift. Die Brücke kann z.B. als separates Zinkspritzgussteil oder einstückig mit dem Tastbolzen und dem Rastbolzen, beispielsweise als U-förmiger Bügel mit unterschiedlichen Schenkellängen, ausgebildet sein. Einem Eindringen des Rastbolzens in falsche Ausnehmungen wird auch dadurch entgegengewirkt, dass der Durchmesser des Rastbolzens größer ist, als die Breite des Langloches, durch welches der Tastbolzen durchgreift. Auch dadurch liegt der Rastbolzen im Randbereich eines Langloches auf der Schubstange an, ohne in diese eindringen zu können. Für Schiebetüren kann der Tastbolzen stirnseitig abgeflacht sein, da er beim Schließen axial beaufschlagt wird. Bei Drehtüren wird der Bolzen radial beaufschlagt und es ist in diesem Fall zur Umlenkung in eine axiale Schubbewegung erforderlich, dass der Tastbolzen stirnseitig eine Auflaufschräge entsprechend einer Falle aufweist.

Ein Ausführungsbeispiel des Erfindungsgegenstandes ist in den Zeichnungen dargestellt. Fig. 1 zeigt eine Schaltsperre bei offener Tür, teilweise im Längsschnitt nach der Linie I-I in Fig. 2, Fig. 2 einen Schnitt gemäß der Linie II-II in Fig. 1, Fig. 3 die Schaltsperre gemäß Fig. 1 bei geschlossener Tür, teilweise im Längsschnitt und Fig. 4 einen Schnitt nach der Linie IV-IV in Fig. 3.

Gemäß Fig. 1 ist unterhalb einer Stulpschiene 1 eine Schubstange 2 als Teil eines Mehrriegelverschlusses geführt. Über die Schubstange 2 werden Riegel in die Sperrposition gebracht. Dazu muss eine Türe, welche das Mehrriegelschloss sowie die Stulpschiene 1 und die Schubstange 2 trägt, geschlossen sein, denn ansonsten greifen die Riegel ins Leere und nicht in die dafür vorgesehenen Riegeltaschen von Schließstücken am Stock. Letztere sind hier nicht dargestellt. Fig. 1 und 2 illustrieren die Situation bei offener Tür. Ein Tastbolzen 3 überragt mangels eines stockseitigen Anschlages die Stulpschiene 1. Der Tastbolzen 3 durchgreift ein Langloch 4 der Schubstange 2 und ist auf einem als Brücke 5 ausgebildeten Gleitstück in einem Gehäuse 6 befestigt. Die Brücke 5 ist quer zur Schubstange 2 im Gehäuse 6 gegen die Kraft einer Feder 7 verschiebbar. Die Brücke 5 trägt an ihrem, dem Tastbolzen 3 gegenüberliegenden Ende, einen Rastbolzen 8, der in eine Öffnung 9 der Schubstange 2 eingreift. Die Öffnung 9 entspricht etwa dem Querschnitt des Rastbolzens 8. Sie kann aus Toleranzgründen etwas größer sein, wie dies in den Figuren dargestellt ist. Der Rastbolzen 8 blockiert damit jedwede Schubbewegung der Schubstange 2 und verhindert, dass bei geöffneter Tür der bzw. die Riegel in die Sperrstellung gebracht werden. Dies hätte nämlich zur Folge, dass die Riegel beim Schließen der Tür hart gegen den Stock oder das bzw. die Schließstücke schlagen und allenfalls verbogen würden. Die erfindungsgemäße Schaltsperre ist unmittelbar der Schubstange zugeordnet; sie kann mehrfach vorgesehen sein, wenn etwa eine Verriegelung nach oben und unten sowie zur Seite erfolgt und damit Schubstangen 2 an mehreren Seiten des Türblattes laufen. Die Schaltsperre kann auch tatsächlich zu bekannten Maßnahmen im Mehrriegelschloss vorgesehen sein.

Die Verriegelung der Schubstange 2 erfolgt - wie insbesondere Fig. 2 deutlich erkennen lässt, nicht bloß durch ein Tauschen des Rastbolzens 8 in die etwa korrespondierende Öffnung 9, sondern auch durch beiderseits der Brücke 5 etwa mittig zwischen Tastbolzen 3 und Rastbolzen 8 angeordnete Vorsprünge 10, die in seitliche Ausnehmungen 11 in Form von Einschnürungen der Schubstange 2 eingreifen. Abgesehen von einer Erhöhung der Sicherheit beim Sperren ergibt sich durch diese seitlichen Vorsprünge 10 auf der Brücke 5 und die korrespondierenden Ausnehmungen 11 an der Schubstange 2 noch ein weiterer besonderer Effekt, der deutlich aus Fig. 3 und 4 ersichtlich ist. Es muss nämlich verhindert werden, dass die Schaltsperre bei geschlossener Tür einrastet und damit ein ordnungsgemäßes Sperren verhindert. Gemäß Fig. 3 könnte der Rastbolzen 8 in das Langloch 4 eingreifen, wenn z.B. durch ein zu großes Spiel der Tastbolzen 3 bei geschlossener Tür etwas mehr als gezeichnet über die Stulpschiene 1 vortreten kann. Um ein solches Einrasten und Blockieren des Mehrriegelverschlusses zu verhindern, sind die Vorsprünge 10 vorgesehen. Diese liegen nämlich satt an der Oberfläche der Schubstange 2, seitlich neben dem Langloch 4 an und halten die Brücke 5 und damit den Rastbolzen 8 davon ab, eine Bewegung im Sinne einer Entspannung der Feder durchzuführen und in eine Öffnung oder ein Langloch der Schubstange 2 blockierend einzudringen.

Erst dann, wenn beim Entriegeln und öffnen des Verschlusses die Schubstange 2 aus der Lage nach Fig. 4 in die Lage nach Fig. 2 verschoben wird, in der die Riegel des Mehrriegelverschlusses offen bzw. eingezogen sind und daher beim Schließen der Tür nicht beschädigt werden können, können die Vorsprünge 10 in die dann fluchtenden Ausnehmungen 11 und der Rastbolzen 8 in die dann fluchtende Öffnung 9 einrasten. Dadurch wird eine Fehlbedienung bei offener Tür (Fig. 1: Tastbolzen 3 ausgeschoben) ausgeschlossen.

Der Tastbolzen 3 ist hier für eine Schiebetür dargestellt. Beim Schließen der Schiebetür (in Fig. 1 nach links) schlägt der Tastbolzen 2 mit seiner Stirnfläche gegen den Türstock. Es darf dort keine Ausnehmung vorgesehen sein. Der Tastbolzen 2 wird zurückgeschoben und es ergibt sich die Situation nach Fig. 3 und 4. Somit kann der Mehrriegelverschluss nur bei geschlossener Tür betätigt werden.

Auch bei Drehtüren (so genannte linken oder rechten Türen) kann die Schaltsperre angewendet werden. Es ist dann erforderlich, dass der Tastbolzen 3 z.B. kegelförmig angespitzt ist oder - sofern er verdrehgesichert ist - eine Einlaufschräge im Sinne einer Falle aufweist.

## Patentansprüche

1. Schaltsperre für Mehrriegelverschlüsse, beispielsweise an Schiebetüren, mit mindestens einer hinter einer Stulpschiene (1) geführten Schubstange (2) für die Riegelbetätigung, **dadurch gekennzeichnet, dass** ein gefederter Tastbolzen (3) die Stulpschiene (1) rechtwinkelig durchgreift und unter Federkraft über diese vortritt, dass der Tastbolzen (3) ein Langloch (4) in der Schubstange (2) durchsetzt und dass der Tastbolzen (3) über eine zur Schubstange (2) parallel liegende Brücke (5) mit einem Rastbolzen (8) zu dessen synchroner Verschiebung verbunden ist, der in eine Öffnung (9) der Schubstange (2), deren Verschiebung sperrend eintaucht und bei Zurückdrücken des Tastbolzens (3), etwa beim Schließen der Schiebetür, gegen die Federkraft aus der Öffnung (9) ausrastet und das Verschieben der Schubstange (2) freigibt.

2. Schaltsperre nach Anspruch 1, **dadurch gekennzeichnet, dass** die Öffnung (9) der Schubstange (2) für den Eintritt des Rastbolzens (8) eine Bohrung ist, die mit Abstand an das Langloch (4) anschließt.

3. Schaltsperre nach den Ansprüchen 1 oder 2,**dadurch gekennzeichnet, dass** die den Tastbolzen (3) mit dem Rastbolzen (8) verbindende Brücke (5) etwa mittig zwischen Tast- (3) und Rastbolzen (8) mindestens einen randseitig angeordneten und die Stirnfläche der Brücke (5) überragenden Vorsprung (10) aufweist, dessen Länge mindestens der Höhe des Rastbolzens (8) entspricht und dass die Schubstange (2) zwischen dem Langloch (4) für den Tastbolzen (3) und der Öffnung (9) für den Rastbolzen (8) seitlich mindestens eine Ausnehmung (11) aufweist, in die der Vorsprung (10) bei eingerastetem Rastbolzen (8) eingreift.

4. Schaltsperre nach Anspruch 3, **dadurch gekennzeichnet, dass** zwei die den Tast- (3) und den Rastbolzen (8) tragende Stirnfläche der Brücke (5) überragenden Vorsprünge (10) jeweils randseitig und, bezogen auf die Längsmittelachse der Schubstange (2), symmetrisch auf der Stirnfläche angeordnet sind.

5. Schaltsperre nach einem der Ansprüche 1 bis 4, **dadurch gekennzeichnet, dass** die Brücke (5) in einem auf der Stulpschiene (1) angeordneten Gehäuse (6) rechtwinkelig zur Stulpschiene (1) geführt ist und dass eine Feder (7) mittig im Gehäuse (6) angeordnet ist und an der Brücke (5) angreift.

6. Schaltsperre nach einem der Ansprüche 1 bis 5, **dadurch gekennzeichnet, dass** die Brücke (5) einstückig mit dem Tastbolzen (3) und dem Rastbolzen (8), beispielsweise als U-förmiger Bügel mit unterschiedlichen Schenkellängen, ausgebildet ist.

7. Schaltsperre nach einem der Ansprüche 1 bis 6, **dadurch gekennzeichnet, dass** der Durchmesser des Rastbolzens (8) größer ist, als die Breite des Langloches (4), durch welches der Tastbolzen (3) durchgreift.

8. Schaltsperre nach einem der Ansprüche 1 bis 7, **dadurch gekennzeichnet, dass** der Tastbolzen (3) stirnseitig eine Auflaufschräge entsprechend einer Falle aufweist.

## Claims

1. Sneck for multiple bolt locks, for example on sliding doors, with at least one slide bar (2) guided behind a cuff rail (1) for bolt operation, **characterized in that** a spring-loaded press stud (3) reaches through the cuff rail (1) at right angles and protrudes therefrom under spring force, **in that** the press stud (3) transfixes a slot (4) in the slide bar (2) and **in that** the press stud (3) is joined to a latch stud (8) by a bridge (5) lying parallel with the slide bar (2) for simultaneous displacement of the latch stud (8), which dips in an opening (9) in the slide bar (2), immobilizing the slide bar (2), and, when the press stud (3) is pushed back, such as when the sliding door is being closed, disengages from the opening (9) against spring force, freeing the slide bar (2).

2. Sneck according to Claim 1, **characterized in that** the opening (9) in the slide bar (2) for insertion of the latch stud (8) is a hole adjoining, but located at a certain distance from, the slot (4).

3. Sneck according to Claim 1 or Claim 2, **characterized in that** the bridge (5) joining the press stud (3) to the latch stud (8) has at least one projection (10) approximately midway between press stud (3) and latch stud (8), which is arranged at the edge and projects from the front face of the bridge (5) and whose length is at least equal to the height of the latch stud (8) and **in that**, between the slot (4) for the press stud (3) and the opening (9) for the latch stud (8), the slide bar (2) is provided with at least one lateral recess (11) into which the projection (10) engages when the latch stud (8) is latched.

4. Sneck according to Claim 3, **characterized in that** two projections (10) projecting from the front face of the bridge (5) carrying the press stud (3) and latch stud (8) are arranged on the front face one at either edge and symmetrically with respect to the longitudinal centreline of the slide bar (2).

5. Sneck according to any one of Claims 1 to 4, **characterized in that** the bridge (5) is guided at right angles to the cuff rail (1) in a housing (6) arranged on the cuff rail (1) and **in that** a spring (7) is arranged centrally in the housing (6) and engages the bridge (5).

6. Sneck according to any one of Claims 1 to 5, **characterized in that** the bridge (5) is made in one piece with the press stud (3) and latch stud (8), for example as a U-shaped yoke with arms of different lengths.

7. Sneck according to any one of Claims 1 to 6, **characterized in that** the diameter of the latch stud (8) is greater than the width of the slot (4) through which the press stud (3) reaches.

8. Sneck according to any one of Claims 1 to 7, **characterized in that** the end face of the press stud (3) is on a slant, in the manner of a latch bolt.

## Revendications

1. Verrou de commutation pour des serrures à plusieurs pênes, par exemple sur des portes coulissantes, avec au moins une barre coulissante (2) guidée derrière un rail de têtière pour l'actionnement des verrous, **caractérisé en ce qu'**une broche de palpage (3) sollicitée élastiquement traverse à angle droit le rail de têtière (1) et sous l'effet de la force élastique d'un ressort, pénètre à travers ce rail, **en ce que** la broche de palpage (3) traverse un trou oblong (4) dans la barre coulissante (2), et **en ce que** la broche de palpage (3) est reliée par un pont (5) disposé parallèlement à la barre coulissante (2) avec une broche de verrouillage (8) pour assurer son coulissement synchrone, la broche de verrouillage plongeant dans une ouverture (9) de la barre coulissante (2), en bloquant ses possibilités de coulissement et en cas de pressage de rappel exercé sur la broche de palpage (3), comme à la fermeture de la porte coulissante, l'ergot de verrouillage se déverrouillant de l'ouverture (9) à l'encontre de la force élastique du ressort et autorisant le libre coulissement de la barre coulissante (2).

2. Verrou de commutation selon la revendication 1, **caractérisé en ce que** l'ouverture (9) de la barre coulissante (2) pour l'entrée de la broche de verrouillage (8) est un alésage, qui est placé dans le prolongement du trou oblong (4) à distance de celui-ci.

3. Verrou de commutation selon les revendications 1 ou 2, **caractérisé en ce que** le pont (5) reliant la broche de palpage (3) avec la broche de verrouillage (8) comporte approximativement au milieu entre la broche de palpage (3) et la broche de verrouillage (8) au moins une partie en saillie (10) disposée sur le bord et dépassant les surfaces frontales du pont (5), et dont la longueur correspond au moins à la hauteur de la broche de verrouillage (8), et **en ce que** la barre coulissante (2) comporte latéralement, entre le trou oblong (4) pour la broche de verrouillage (3) et l'ouverture (9) pour la broche de verrouillage (8) au moins une cavité (11) dans laquelle s'engage la partie en saillie (10) lorsque la broche de verrouillage (8) est verrouillée.

4. Verrou de commutation selon la revendication 3 **caractérisé en ce que** deux parties en saillie (10) dépassant de la surface frontale du pont (5) portant la broche de palpage (3) et la broche de verrouillage (8), sont disposées chacune du côté du bord et symétriquement sur les surfaces frontales par rapport à l'axe longitudinal médian de la barre coulissante (2).

5. Verrou de commutation selon l'une des revendications 1 à 4, **caractérisé en ce que** le pont (5) est guidé à angle droit par rapport au rail de têtière (1) dans un boîtier (6) disposé sur le rail de têtière (1), et **en ce qu'**un ressort (7) est disposé au milieu du boîtier (6) et s'appuie sur le pont (5).

6. Verrou de commutation selon l'une des revendications 1 à 5, **caractérisé en ce que** le pont (5) est réalisé monobloc avec la broche de palpage (3) et la broche de verrouillage (8), par exemple sous la forme d'un étrier en grand U avec des longueurs de branche différentes.

7. Verrou de commutation selon l'une des revendications 1 à 6, **caractérisé en ce que** le diamètre de la broche de verrouillage (8) est supérieur à la largeur du trou oblong (4), à travers lequel passe la broche de palpage (3).

8. Verrou de commutation selon l'une des revendications 1 à 7, **caractérisé en ce que** la broche de palpage (3) comporte frontalement une rampe de guidage correspondant à un pêne demi-tour.
